# EUROPÄISCHE PATENTSCHRIFT

(11) **EP 2 219 796 B1**
(45) Veröffentlichungstag und Bekanntmachung des Hinweises auf die Patenterteilung: **05.03.2014**
(21) Anmeldenummer: 08851286.8
(22) Anmeldetag: 24.10.2008
(51) Int. Cl.: B08B 15/00

(54) **ABGASABSAUGVORRICHTUNG FÜR KRAFTFAHRZEUGE**
EXHAUST SUCTION DEVICE FOR MOTOR VEHICLES
DISPOSITIF D'ASPIRATION POUR DES VÉHICULES AUTOMOBILES

(30) Priorität: 20.11.2007 DE 202007016285 U; 30.01.2008 DE 202008001370 U
(43) Veröffentlichungstag der Anmeldung: 25.08.2010
(73) Patentinhaber: s.tec Germany GmbH, 58099 Hagen (DE)
(72) Erfinder: SPIEKER, Jürgen, 40477 Düsseldorf (DE); TEICHERT, Rainer, 82377 Penzberg (DE)
(74) Vertreter: Kluin, Jörg-Eden
(86) Internationale Anmeldenummer: PCT/EP2008/064420
(87) Internationale Veröffentlichungsnummer: WO 2009/065698

(56) Entgegenhaltungen:
- DE-U1- 20 001 439
- DE-U1- 29 607 797
- DE-U1- 29 615 702
- DE-U1- 29 615 870
- DE-U1- 29 917 063
- FR-A- 2 536 029
- US-A- 2 990 198

## Beschreibung

Die Erfindung betrifft eine Abgasabsaugvorrichtung für Kraftfahrzeuge, mit einem Absaugschlauch, dessen eines Ende mit einer Absaugvorrichtung kommuniziert und dessen anderes Ende eine Absaugöffnung zur Absaugung der von einem Auspuff eines Kraftfahrzeuges ausgestoßenen Abgase bildet.

Eine derartige Abgasabsaugvorrichtung ist beispielsweise aus der DE 295 11 893 U1 bekannt. Sie dient der Absaugung der Abgase von Kraftfahrzeugen, deren Motoren im Rahmen einer Wartung oder Reparatur in zumindest im Wesentlichen geschlossenen Hallen betrieben werden. Hierzu ist bei den bekannten Absaugvorrichtungen die Absaugöffnung des Absaugschlauches mit einer Tülle versehen, die es ermöglicht, dass der Absaugschlauch auf das Ende des Auspuffs des Kraftfahrzeuges aufschiebbar ist. Die Tülle ist derart ausgestaltet, dass das Aufschieben auf Auspuffrohre unterschiedlichen Durchmessers und unterschiedlicher Form unter Bewirkung einer Dichtwirkung, die sicherstellt, dass bei der Abgasabsaugung keine beachtliche Menge von Abgas entweicht, erfolgen kann.

Derartige Abgasabsaugvorrichtungen haben sich bereits seit Jahrzehnten in der Praxis bewährt.

Im modernen Fahrzeugbau werden zunehmend die Abgasanlagen derart modifiziert, dass die Auspuffenden in Karosserieteile, beispielsweise die hinteren Stoßfänger integriert sind. Ein Aufschieben eines Absaugschlauches mit einer Tülle ist somit nicht mehr möglich. Bekannte Absaugvorrichtungen der eingangs genannten Art können bei derartigen Fahrzeugen somit nicht mehr verwendet werden.

Aus der DE 296 15 870 U1 ist eine Abgasabsaugvorrichtung bekannt, bei welcher der Absaugschlauch mittels eines Stellmotors, der mit einem Schwenkarm zusammenwirkt, schwenkbar ist. Die US-A-2990198 zeigt eine Abgasabsaugvorrichtung, bei der Abgasschläuche aus dem Boden herauskommen. Die FR-A-2536029 zeigt eine Abgasabsaugvorrichtung, mit einer Bremsvorrichtung zum Abbremsen eines Schlittens durch einen Abgasschlauch. Die DE 296 15 702 zeigt eine Abgasabsaugvorrichtung mit einem nach unten gerichteten Saug-Gelenkarm, wobei der Absaugkanal im Bereich seines einen Endes um eine vertikale Achse schwenkbar angeordnet ist. Aus der DE 296 07 797 U1 ist eine Abgasabsaugvorrichtung bekannt, mit einer mit dem Boden zusammenwirkenden Saugtrichterschüssel. Die DE 200 01 439 U1 zeigt eine Vorrichtung zum Absaugen von Autoabgasen, bei der der Schlauch aus einem nach oben einziehbaren Teleskoprohr besteht.

Der Erfindung liegt daher die Aufgabe zugrunde, eine Absaugvorrichtung zum Absaugen von Abgasen von Fahrzeugen zu schaffen, bei denen die Auspuffenden in Karosserieteile integriert sind.

Diese Aufgabe wird durch die in Anspruch 1 wiedergegebene Abgasabsaugvorrichtung gelöst.

Bei der erfindungsgemäßen Abgasabsaugvorrichtung umfasst die Absaugöffnung einen Fortsatz, mittels welchem die Absaugöffnung im Betrieb der Abgasabsaugvorrichtung relativ zur Karosserie positioniert werden kann. Die Positionierung der Absaugöffnung erfolgt nun nicht mehr durch ein Aufschieben auf ein Auspuffende, sondern mit Hilfe des Fortsatzes. Ferner ist der Absaugschlauch mit einer Stabilisierungseinrichtung versehen, die ihn in einer Ruheposition oder in einer Absaugposition, in welcher der Fortsatz an dem Kraftfahrzeug anliegt, hält. Die Stabilisierungseinrichtung ist derart ausgestaltet, dass sie den Fortsatz in der Absaugposition gegen das Fahrzeug drückt. Das Fahrzeug kann aufgrund dieser Maßnahme in begrenztem Maße während des Betriebs des Motors verlagert, beispielsweise mittels einer Hebebühne angehoben und abgesenkt werden, ohne dass hierbei die Abgasabsaugung unterbrochen wird. Diese Eigenschaft der erfindungsgemäßen Abgasabsaugvorrichtung ist insbesondere deshalb von Bedeutung, als es moderne Fahrzeuge häufig erfordern, dass Wartungsarbeiten bei laufendem Motor sowohl bei am Boden befindlichem, als auch bei angehobenem Fahrzeug durchgeführt werden müssen.

Auch ist die erfindungsgemäße Abgasabsaugvorrichtung aufgrund der vorstehend genannten Eigenschaften geeignet bei Kraftfahrzeugen eingesetzt zu werden, die nach unten gerichtete Auspuffenden aufweisen.

Grundsätzlich können die Absaugöffnung und der Fortsatz in beliebiger Weise ausgebildet sein, die sicherstellt, dass die Absaugöffnung in der zum Absaugen der Abgase erforderlichen Position während der Wartungs- oder Reparaturarbeiten gehalten wird. Es hat sich gezeigt, dass dieses Erfordernis besonders gut erfüllt wird, wenn die Absaugöffnung von einem Absaugtrichter vorzugsweise mit rechteckigem Einlassquerschnitt gebildet ist, an dessen unterer Wand der Fortsatz angeformt ist. Der Einlassquerschnitt ist so bemessen, dass er den Auslassquerschnitt der in die Karosserie integrierten Auspuffenden der gängigen Fahrzeuge vollständig überdeckt, wenn sich die Abgasabsaugvorrichtung im Betriebszustand befindet. Dadurch, dass der Fortsatz an der unteren Wand des Absaugtrichters vorgesehen ist, erfolgt die zur Positionierung des Absaugtrichters erforderliche Anlage im wesentlichen am Wagenboden. Beschädigungen der teils empfindlichen Karosserielackierung werden somit zuverlässig vermieden. Da zudem der Anlagedruck von unten nach oben wirkt, folgt die Absaugöffnung aufgrund dieser Maßnahme dem Fahrzeug selbsttätig, wenn es während der Wartungs- oder Reparaturarbeiten angehoben oder abgesenkt wird.

Um die Gefahr von Beschädigungen der Karosserie zu reduzieren und die Dichtwirkung zwischen dem Absaugtrichter und der Karosserie zu erhöhen, sind die Oberseite des Fortsatzes und vorzugsweise auch die dem Kraftfahrzeug zugewandten Ränder der Absaugöffnung mit einem flexiblen Dichtmittel ausgestattet.

Eine besonders gute Anpassbarkeit an unterschiedliche Karosserieformen im Bereich der Anlage des Absaugtrichters wird erzielt, wenn die flexiblen Dichtmittel bürstenartig ausgestaltete Dichtleisten umfassen. Diese Dichtleisten weisen Borsten einer Ausgestaltung und Anordnung auf, so dass die Dichtleisten senkrecht zur Borstenausrichtung einen Dichtheitsgrad aufweisen, der das Ansaugen von Nebenluft bei in Betriebsstellung befindlicher Abgasabsaugvorrichtung begrenzt, vorzugsweise auf etwa 20% des abgesaugten Gasvolumens.

Die Stabilisierungseinrichtung umfasst ein Führungsgestänge, welches die Ausrichtung des Absaugschlauches und die Position der Abgasöffnung vorgibt. Die Stabilisierungseinrichtung ist mit anderen Worten so ausgestaltet, dass sich der für sich genommen flexible Absaugschlauch nicht über seine gesamte Länge frei beweglich im Raum befindet, sondern von dem Führungsgestänge in einer vorgegebenen Weise geführt und damit die Position der Absaugöffnung vorgegeben wird. Grundsätzlich ist jede Anordnung eines Führungsgestänges denkbar, die diese Anforderung erfüllt und sicherstellt, dass der Fortsatz in Absaugposition gegen das Fahrzeug gedrückt wird.

Damit der Absaugschlauch in seiner Ruheposition einen möglichst geringen Platzbedarf aufweist, ist das Führungsgestänge mit einem Gelenk versehen, mittels welchem der Absaugschlauch in einem Bogen geführt wird, derart, dass der Winkel zwischen den beiden den Bogen begrenzenden Absaugschlauchbereichen variierbar ist. In der Ruheposition befinden sich die beiden Absaugschlauchbereiche in einem spitzen Winkel zueinander. In der Betriebsstellung der Abgasabsaugvorrichtung ist hingegen der Winkel zwischen den Absaugschlauchbereichen größer.

Die mit dem Betrieb der erfindungsgemäßen Abgasabsaugvorrichtung einhergehende Verletzungsgefahr ist reduziert, wenn das Führungsgestänge innerhalb des Absaugschlauches angeordnet ist. Durch diese Maßnahme wird vermieden, dass Bedienpersonal mit harten, vorstehenden Teilen der Abgasabsaugvorrichtung in Berührung kommen kann, ohne dass es hierzu besonderer Maßnahmen bedarf. Ferner ist das von der Abgasabsaugvorrichtung vermittelte, optische Erscheinungsbild verbessert. Schließlich ist die Abgasabsaugvorrichtung schneller und einfacher von außen zu reinigen, da auf die Gestängekomponenten keine Rücksicht genommen werden muss.

Um zu bewirken, dass der Fortsatz in Absaugposition gegen das Fahrzeug gedrückt wird, umfasst die Stabilisierungseinrichtung eine Zugvorrichtung. Als Zugvorrichtungen sind grundsätzlich alle Einrichtungen geeignet, die die Kraftbeaufschlagung des Fortsatzes in der gewünschten Richtung, bei der bevorzugten Ausführungsform des Absaugtrichters im wesentlichen nach oben, bewirken.

Besonders bevorzugt ist es, wenn die Zugvorrichtung derart angeordnet ist, dass sie zwischen den beiden den Bogen begrenzenden Absaugschlauchbereichen wirkt. Der Winkel zwischen den Absaugschlauchbereichen kann dann entgegen der Wirkung der Zugkraft vergrößert werden, um die Abgasabsaugvorrichtung aus ihrer Ruhestellung in die Betriebsposition zu verlagern.

Bei einer besonders bevorzugten Ausführungsform der erfindungsgemäßen Abgasabsaugvorrichtung umfasst die Zugvorrichtung ein Seil und eine federkraftangetriebene Wickeltrommel für das Seil. Die Wickeltrommel ist dann derart federkraftbeaufschlagt, dass ein Freigeben der Absaugöffnung dazu führt, dass sich die Abgasabsaugvorrichtung selbsttätig in ihre Ruheposition verlagert, bei welcher die beiden Absaugschlauchbereiche den minimalen Winkel zueinander aufweisen. Die Federkraft sorgt dann sogleich dafür, dass der Fortsatz in der Absaugposition gegen das Fahrzeug gedrückt wird.

Um die Flexibilität von Abgasabsaugvorrichtungen hinsichtlich ihres Einsatzortes in einer Werkstatthalle zu erhöhen, ist es bekannt, Saugschlitzkanäle vorzusehen, die mit der Absaugvorrichtung - meist einem Gebläse - kommunizieren. Diese Saugschlitzkanäle tragen dann auf ihnen verfahrbare Saugwagen, an denen jeweils ein Absaugschlauch befestigt ist. Umfasst die erfindungsgemäße Abgasabsaugvorrichtung - wie besonders bevorzugt - einen Adapter, mittels welchem das mit der Absaugvorrichtung kommunizierende Ende des Absaugschlauches an einen Saugwagen abschließbar ist, so kann die erfindungsgemäße Abgasabsaugvorrichtung nur durch Wahl eines entsprechend gestalteten Adapters an beliebige, vorhandene Saugwagen angeschlossen werden. Sie eignet sich dadurch ganz besonders auch zur Nachrüstung bereits bestehender Abgasabsauganlagen, wodurch die mit der Installation der erfindungsgemäßen Abgasabsaugvorrichtung verbundenen Kosten wesentlich reduziert sind.

Versuche haben gezeigt, dass eine erfindungsgemäße Abgasabsaugvorrichtung auch bei Fahrzeugen, die im Bereich der Auspufföffnungen einen wesentlichen von einer horizontalen Ausrichtung abweichenden Boden umfassen, eine sichere Positionierung der Absaugöffnung zulässt, wenn die Stabilisierungseinrichtung ein Gestängeteil umfasst, welches einen Schlauchbereich, der der Absaugöffnung nächstliegend ist, führt. Dieses Gestängeteil stabilisiert den Bereich des Abgasschlauches, der maßgeblich für die Positionierung der Absaugöffnung dann, wenn hierzu die zwischen den Wagenboden und den Fortsatz herrschenden Reibkräfte nicht ausreichen, sorgt.

Die Flexibilität der Positionierbarkeit der Absaugöffnung hinsichtlich unterschiedlicher Fahrzeuge und Fahrzeugpositionen wird durch das vorbeschriebene Gestängeteil nicht oder nur unwesentlich beeinträchtigt wenn - wie besonders bevorzugt - das Gestängeteil über ein Gelenk an dem freien Ende des dem von der Absaugöffnung weiter entfernten Bereich des Absaugschlauches führenden Gestängeteils angelenkt ist. Als Gelenk kommen alle bekannten Gelenkkonstruktionen in Betracht, die eine Verkippung der über das Gelenk vorhandenen Gestängeteile zumindest in einer quer zur Abgasschlauch-Längserstreckung verlaufenden Richtung erlauben.

Die Flexibilität zur Positionierbarkeit der Abgasöffnung wird abermals erhöht, wenn der Fortsatz an die Längsmittelachse des Abgasabsaugschlauches verschwenkbar gelagert ist.

Um einer sichere Positionierbarkeit der Absaugöffnung auch bei stark geneigten oder zerklüfteten Wagenböden sicherzustellen kann der Fortsatz einen in der Absaugposition nach oben gerichteten Ansatz aufweisen. Dieser umfasst dann zwecks Abdichtung und Erzielung eines Reibschlusses mit dem Wagenboden eine Anlagefläche, die bürstenartig, d.h. mit einer Vielzahl von Borsten besetzt sein kann.

Die Borsten sind - besonders bevorzugt - nicht parallel ausgerichtet, so dass eine Verlagerung relativ zum Wagenboden eine Verlagerung "gegen den Strich" einer Borstenausrichtung darstellt.

In der Zeichnung sind zwei Ausführungsbeispiele der erfindungsgemäßen Abgasabsaugvorrichtung schematisch dargestellt. Es zeigen:
- Fig. 1: eine Seitenansicht des ersten Ausführungsbeispiel in Ruhestellung;
- Fig. 2: eine Seitenansicht dieses Ausführungsbeispiels in Betriebsstellung bei auf dem Boden befindlichem Fahrzeug;
- Fig. 3: eine Seitenansicht dieses Ausführungsbeispiels in Betriebsstellung bei angehobenem Fahrzeug sowie
- Fig. 4 bis 6: das zweite Ausführungsbeispiel in Fig. 1 bis 3 entsprechenden Darstellungen.

Das als Ganzes mit 100 bezeichnete erste Ausführungsbeispiel der Abgasabsaugvorrichtung umfasst einen Absaugschlauch 1. Dessen eines, in der Zeichnung oben dargestelltes Ende 2 kommuniziert mit einer Absaugvorrichtung 3, die einen an sich bekannten Saugschlitzkanal 4 und einen an diesem verfahrbar gelagerten Saugwagen 5 aufweist. Der Saugschlitzkanal 4 ist an ein in der Zeichnung nicht dargestelltes Gebläse angeschlossen.

Zur mechanischen Verbindung des Endes 2 des Absaugschlauchs 1 dient ein Adapter 6, der einenends an das Ende 2 des Absaugschlauchs 1, anderenends an den Saugwagen 5 angepasst ist. Der Adapter 6 umfasst ein Drehgelenk, so dass der Absaugschlauch gedreht werden kann.

Das andere Ende 7 des Absaugschlauchs 1 bildet eine Absaugöffnung 8 zur Absaugung der von einem Auspuff eines Kraftfahrzeuges 9 (s. Fig. 2 und 3) dient.

Die Absaugöffnung 8 ist von der in der Zeichnung rechts dargestellten, offenen Seite 11 eines Absaugtrichters 10 gebildet. Sie weist einen im wesentlichen rechteckigen Querschnitt auf. An der unteren Wand 12 des Absaugtrichters 10 ist ein Fortsatz 13 angeordnet. Die Oberseite des Fortsatzes 13 ist in ihren seitlichen Randbereichen ebenso wie die die offene Seite 11 des Absaugtrichters 10 begrenzenden Ränder mit bürstenartig ausgestalteten Dichtleisten 14 bestückt.

In dem Absaugschlauch 1, der aus einem flexiblen, eine für die hiesige Anwendung ausreichende Gasdichtigkeit aufweisenden Material besteht, ist ein Führungsgestänge 15 (in der Zeichnung gestrichelt dargestellt) angeordnet, welches Teil einer Stabilisierungseinrichtung 16 für den Absaugschlauch 1 ist.

Das Führungsgestänge 15 umfasst ein Gelenk 17, welches Gestängeteile 15', 15" miteinander verbindet, mittels welchen der Absaugschlauch 1 in einem Bogen 18 geführt wird. Den Bogen 18 begrenzen Absaugschlauchbereiche 1', 1", deren Winkel α durch Verschwenken um die durch die Achse des Gelenks 17 zwecks Verlagerung der Abgasabsaugvorrichtung aus der in Fig. 1 dargestellten Ruhestellung in die in Fig. 2 und 3 dargestellten Betriebsstellungen veränderbar ist.

An das von dem Bogen 18 entfernte Ende des Absaugschlauchbereichs 1" schließt sich ein Bogen 19 und hieran ein Absaugschlauchbereich 1'" an, der führungsgestängelos hinabhängt.

Ferner umfasst die Stabilisierungseinrichtung 16 der Abgasabsaugvorrichtung 100 eine Zugvorrichtung 21. Sie weist eine im Bereich des Endes 2 angeordnete, federkraftangetriebene Wickeltrommel 22 auf. Sie ist umschlungen von einem Seil 23, dessen freies Ende mit Hilfe einer Manschette 24 kurz unterhalb des Bogens 19 an dem Absaugschlauchbereich 1" befestigt ist. Die Federkraft ist so bemessen, dass die Abgasabsaugvorrichtung selbsttätig in die in Fig. 1 dargestellte Ruheposition verlagert wird, wenn keine äußeren Betätigungs- oder Haltekräfte auf die Abgasabsaugvorrichtung ausgeübt werden.

Zum Einsatz der erfindungsgemäßen Abgasabsaugvorrichtung 100 bei einem am Boden befindlichen Fahrzeug, wie es in Fig. 2 dargestellt ist, wird der Absaugschlauchbereich 1'" manuell unter Überwindung der von der Zugvorrichtung 21 ausgeübten Zugkraft nach unten gezogen und der Fortsatz 13 im Bereich des in der Zeichnung nicht erkennbaren Auspuffs unter den Boden 25 des Kraftfahrzeugs 29 geschoben. Aufgrund des Angriffswinkels α" zwischen dem Seil 23 und dem Absaugschlauchbereich 1" wird der Fortsatz 13 unter Wirkung der Federkraft gegen den Wagenboden 25 gezogen, wobei die Dichtleisten 14 den Ansaugtrichter 10 gegenüber dem Wagenboden 25 zumindest in einem Maße abdichten, dass keine beachtlichen Mengen von Abgasen in die Umgebung des Fahrzeugs entweichen, vorzugsweise etwa 20 Vol% Nebenluft eingesaugt wird.

Wird das Fahrzeug nun aus der in Fig. 2 dargestellten Position am Boden angehoben, beispielsweise in die in Fig. 3 dargestellte Lage, so bleibt der Sitz des Absaugtrichters 10 an dem Kraftfahrzeug 9 aufgrund der mittels der Zugvorrichtung 21 eingeleiteten Kraft unter Veränderung der Winkel α, α' erhalten. Eine aufgrund der Winkeländerung notwendige Verlagerung des Saugwagens 5 entlang des Saugschlitzkanals 4 erfolgt ebenfalls selbsttätig.

Damit die Abgasabsaugvorrichtung 100 auch bei Kraftfahrzeugen eingesetzt werden kann, deren Böden 25 im Bereich der Anlage des Absaugtrichters 10 abweichend von einer Horizontalen ausgerichtet sind, ist - wie durch Vergleich von Fig. 1 und 2 sinnfällig wird - der Absaugtrichter 10 beweglich an dem Abgasschlauch 1 angebracht.

Ferner ist in dem Absaugschlauchbereich 1'" ein Drehgelenk 20 vorgesehen, um den Absaugtrichter 10 auch bei seitlichem Versatz der Absaugposition zur Stellung des Saugwagens ansetzen zu können.

Das in den Fig. 4 bis 6 dargestellte zweite Ausführungsbeispiel 200 der Abgasabsaugvorrichtung entspricht in wesentlichen Teilen demjenigen des vorab beschriebenen Ausführungsbeispiels 100. Gleiche Bauteile sind mit identischen Bezugsziffern versehen. Auf die obige Beschreibung derselben sei insofern verweisen. Nachfolgend sollen daher nur die Unterschiede erläutert werden.

Bei dem Ausführungsbeispiel 200 wird der Absaugschlauchbereich 1"', der der Absaugöffnung 8 nächstliegend ist, durch ein zusätzliches Gestängeteil 15"' stabilisiert. Das Gestängeteil 15"' ist über ein Gelenk 26 mit dem Gestängeteil 15"' verbunden.

Um auch bei dieser Ausführungsform den Absaugtrichter 10 bei seitlichem Versatz der Absaugposition zur Stellung des Saugwagens ansetzen zu können ist wiederum ein Drehgelenk 20 vorgesehen, dass jedoch in den Anschlussbereich des Absaugschlauchbereichs 1'" mit den Absaugtrichter verlagert ist.

Ferner ist an dem Fortsatz 13 ein in der Absaugposition (Fig. 5 und 6) nach oben gerichteter Ansatz 27 vorgesehen, der in Ausbuchtungen im Wagenboden zwecks Verbesserung der Positionssicherheit eingreifen kann. Er umfasst eine Anlagefläche 28, die mit Borsten 29, 29' bestückt ist. Diese dienen einerseits der Erhöhung der Dichtwirkung zwischen Wagenboden und der Anlageflächen, andererseits der Verbesserung des Reibschlusses. Um letzteren abermals zu Erhöhen, sind die Borsten 29, 29' nicht parallel zueinander ausgerichtet, da somit eine Verlagerung zum Wagenboden mit einer Relativbewegung "gegen den Strich" von Borsten einhergeht.

**Bezugszeichenliste:**

| | | | |
|---|---|---|---|
| 100, 200 | Abgasabsaugvorrichtung | 27 | Ansatz |
| 1 | Absaugschlauch | 28 | Anlagefläche |
| 1', 1", 1"' | Absaugschlauchbereiche | 29, 29' | Borsten |
| 2 | Ende | α, α" | Winkel |
| 3 | Absaugvorrichtung | | |
| 4 | Saugschlitzkanal | | |
| 5 | Saugwagen | | |
| 6 | Adapter mit Drehgelenk | | |
| 7 | Ende | | |
| 8 | Absaugöffnung | | |
| 9 | Kraftfahrzeug | | |
| 10 | Absaugtrichter | | |
| 11 | offene Seite | | |
| 12 | untere Wand | | |
| 13 | Fortsatz | | |
| 14 | Dichtleisten | | |
| 15 | Führungsgestänge | | |
| 15', 15'', 15''' | Gestängeteil | | |
| 16 | Stabilisierungseinrichtung | | |
| 17 | Gelenk | | |
| 18 | Bogen | | |
| 19 | Bogen | | |
| 20 | Drehgelenk | | |
| 21 | Zugvorrichtung | | |
| 22 | Wickeltrommel | | |
| 23 | Seil | | |
| 24 | Manschette | | |
| 25 | Boden | | |
| 26 | Gelenk | | |
| 27 | Ansatz | | |

## Patentansprüche

1. Abgasabsaugvorrichtung (100) für Kraftfahrzeuge (9),
mit einem Absaugschlauch (1), dessen eines Ende (2) mit einer Absaugvorrichtung (3) kommuniziert und dessen anderes Ende (7) eine Absaugöffnung (8) zur Absaugung der von einem Auspuff eines Kraftfahrzeuges (9) ausgestoßenen Abgase bildet,
wobei die Absaugöffnung (8) einen Fortsatz (13) umfasst,
und der Absaugschlauch (1) mit einer Stabilisierungseinrichtung (16) versehen ist, die den Absaugschlauch (1) in einer Ruheposition oder in einer Absaugposition, in welcher der Fortsatz (13) an dem Kraftfahrzeug (9) anliegt, hält,
und die Stabilisierungseinrichtung (16) derart ausgestaltet ist, dass sie den Fortsatz (13) in der Absaugposition gegen das Fahrzeug (9) drückt, wobei die Stabilisierungseinrichtung (16) ein Führungsgestänge (15), welches die Ausrichtung des Absaugschlauches (1) und die Position der Absaugöffnung (8) vorgibt, umfasst und
das Führungsgestänge (15) mindestens ein Gelenk (17) umfasst, mittels welchem der Absaugschlauch (1) in einem Bogen (18) geführt wird, derart, dass der Winkel (α, α') zwischen den beiden den Bogen begrenzenden Absaugschlauchbereichen (1', 1") variierbar ist, wobei
die Stabilisierungseinrichtung (16) eine Zugvorrichtung (21) umfasst, um zu bewirken, dass der Fortsatz in Absaugposition gegen das Fahrzeug gedrückt wird.

2. Abgasabsaugvorrichtung für Kraftfahrzeuge nach Anspruch 1, **dadurch gekennzeichnet, dass** die Absaugöffnung (8) von einem Absaugtrichter (10) gebildet ist, an dessen unterer Wand der Fortsatz (13) vorgesehen ist.

3. Abgasabsaugvorrichtung nach Anspruch 1 und 2, **dadurch gekennzeichnet, dass** die Ansaugöffnung einen etwa rechteckigen Einlassquerschnitt aufweist.

4. Abgasabsaugvorrichtung nach einem der Ansprüche 1 bis 3, **dadurch gekennzeichnet, dass** die Oberseite des Fortsatzes (13) mit einem flexiblen Dichtungsmittel ausgestattet ist.

5. Abgasabsaugvorrichtung nach einem der Ansprüche 1 bis 4, **dadurch gekennzeichnet, dass** die dem Kraftfahrzeug (9) zugewandten Ränder der Absaugöffnung mit einem flexiblen Dichtungsmittel ausgestattet sind.

6. Abgasabsaugvorrichtung nach Anspruch 4 oder 5, **dadurch gekennzeichnet, dass** die flexiblen Dichtungsmittel bürstenartig ausgestaltete Dichtleisten (14) umfassen.

7. Abgasabsaugvorrichtung nach einem der Ansprüche 2 bis 6, **dadurch gekennzeichnet, dass** der Absaugtrichter und/oder die Dichtungsmittel derart ausgestaltet sind, dass die Abgasabsaugvorrichtung vorzugsweise etwa 20 Vol% Nebenluft zieht.

8. Abgasabsaugvorrichtung nach einem der Ansprüche 1 bis 7, **dadurch gekennzeichnet, dass** das Führungsgestänge (15) innerhalb der Absaugschlauchbereiche (1', 1 ") angeordnet ist.

9. Abgasabsaugvorrichtung nach einem der Ansprüche 1 bis 8, **dadurch gekennzeichnet, dass** die Zugvorrichtung (21) derart angeordnet ist, das sie zwischen den beiden den Bogen (18) begrenzenden Absaugschlauchbereichen (1', 1") wirkt.

10. Abgasabsaugvorrichtung nach einem der Ansprüche 1 bis 9, **dadurch gekennzeichnet, dass** die Zugvorrichtung (21) ein Seil (23) und eine federkraftangetriebene Wickeltrommel (22) für das Seil (23) umfasst.

11. Abgasabsaugvorrichtung nach einem der Ansprüche 1 bis 10, **dadurch gekennzeichnet, dass** die Absaugvorrichtung (3) einen Adapter (6) umfasst, mittels welchem das mit der Absaugvorrichtung (3) kommunizierende Ende (2) des Absaugschlauches (1) an einen Saugwagen (5) anschließbar ist, der verfahrbar an einem Saugschlitzkanal (4) angeordnet ist.

12. Abgasabsaugvorrichtung nach Anspruch 11, **dadurch gekennzeichnet, dass** der Adapter (6) ein Drehgelenk umfasst.

13. Abgasabsaugvorrichtung nach einem der Ansprüche 1 bis 12, **dadurch gekennzeichnet, dass** die Stabilisierungseinrichtung (16) ein Gestängeteil (15'") umfasst, welches einem Schlauchbereich (1'"), der der Absaugöffnung (8) nächstliegend ist, führt.

14. Abgasabsaugvorrichtung nach Anspruch 13, **dadurch gekennzeichnet, dass** das Gestängeteil (15"') über ein Gelenk (26) an dem freien Ende des den Absaugschlauchbereich (1 ") führenden Gestängeteils (15") angelenkt ist.

15. Abgasabsaugvorrichtung nach einem der Ansprüche 1 bis 14, **dadurch gekennzeichnet, dass** der Fortsatz (13) um die Längsmittelachse des Abgasabsaugschlauches (1) verschwenkbar gelagert ist.

16. Abgasabsaugvorrichtung nach einem der Ansprüche 1 bis 15, **dadurch gekennzeichnet, dass** der Fortsatz (13) einen in der Absaugposition nach oben gerichteten Ansatz (27) aufweist.

17. Abgasabsaugvorrichtung nach Anspruch 16, **dadurch gekennzeichnet, dass** Ansatz (27) eine Anlagefläche (28) umfasst, die bürstenartig ausgestaltet ist.

18. Abgasabsaugvorrichtung nach Anspruch 17, **dadurch gekennzeichnet, dass** die bürstenartig ausgestaltete Anlagefläche (28) Borsten (29, 29') umfasst, die nicht parallel zueinander ausgerichtet sind.

## Claims

1. Exhaust gas suction device (100) for motor vehicles (9),
having a suction hose (1) whose one end (2) communicates with a suction device (3) and whose other end (7) forms a suction opening (8) for suctioning the exhaust gas emitted from an exhaust of a motor vehicle (9),
wherein the suction opening (8) includes an extension (13), and
the suction hose (1) is provided with a stabilizing device (16) which holds the suction hose (1) in a neutral position, or in a suction position in which the extension (13) rests against the motor vehicle (9), and
the stabilizing device (16) is designed in such a way that in the suction position it presses the extension (13) against the vehicle (9), the stabilizing device (16) including a guide rod assembly (15) which specifies the orientation of the suction hose (1) and the position of the suction opening (8), and
the guide rod assembly (15) includes at least one articulated joint (17) by means of which the suction hose (1) is guided in a bend (18) in such a way that the angle (α, α') between the two suction hose areas (1', 1 ") delimiting the bend is variable, wherein the stabilizing device (16) includes a tensioning device (21) in order to press the extension against the vehicle in the suction position.

2. Exhaust gas suction device for motor vehicles according to Claim 1, **characterized in that** the suction opening (8) is formed by a suction funnel (10) on whose lower wall the extension (13) is provided.

3. Exhaust gas suction device according to Claim 1 and 2, **characterized in that** the suction opening has an approximately rectangular inlet cross section.

4. Exhaust gas suction device according to one of Claims 1 through 3, **characterized in that** the top side of the extension (13) is equipped with a flexible sealing means.

5. Exhaust gas suction device according to one of Claims 1 through 4, **characterized in that** the edges of the suction opening facing the motor vehicle (9) are equipped with a flexible sealing means.

6. Exhaust gas suction device according to Claim 4 or 5, **characterized in that** the flexible sealing means include sealing strips (14) having a brush-like design.

7. Exhaust gas suction device according to one of Claims 2 through 6, **characterized in that** the suction funnel and/or the sealing means is/are designed in such a way that the exhaust gas suction device preferably draws in approximately 20% by volume supplementary air.

8. Exhaust gas suction device according to one of Claims 1 through 7, **characterized in that** the guide rod assembly (15) is situated within the suction hose areas (1', 1 ").

9. Exhaust gas suction device according to one of Claims 1 through 8, **characterized in that** the tensioning device (21) is situated in such a way that it acts between the two suction hose areas (1', 1 ") which delimit the bend (18).

10. Exhaust gas suction device according to one of Claims 1 through 9, **characterized in that** the tensioning device (21) includes a cable (23) and an elastic force-driven winding drum (22) for the cable (23).

11. Exhaust gas suction device according to one of Claims 1 through 10, **characterized in that** the suction device (3) includes an adapter (6) by means of which the end (2) of the suction hose (1) which communicates with the suction device (3) is connectable to a suction carriage (5) which is movably mounted on a suction rail (4).

12. Exhaust gas suction device according to Claim 11, **characterized in that** the adapter (6) includes a swivel joint.

13. Exhaust gas suction device according to one of Claims 1 through 12, **characterized in that** the stabilizing device (16) includes a rod assembly part (15"') which conducts a hose area (1'") situated nearest to the suction opening (8).

14. Exhaust gas suction device according to Claim 13, **characterized in that** the rod assembly part (15"') is hinged via an articulated joint (26) to the free end of the rod assembly part (15') which conducts the suction hose area (1 ").

15. Exhaust gas suction device according to one of Claims 1 through **14, characterized in that** the extension (13) is mounted so as to be pivotable about the longitudinal central axis of the exhaust gas suction hose (1).

16. Exhaust gas suction device according to one of Claims 1 through 15, **characterized in that** the extension (13) has an attachment (27) which faces upwardly in the suction position.

17. Exhaust gas suction device according to Claim 16, **characterized in that** the attachment (27) has a contact surface (28) having a brush-like design.

18. Exhaust gas suction device according to Claim 17, **characterized in that** the brush-like contact surface (28) includes bristles (29, 29') which are aligned in a nonparallel manner with respect to one another.

## Revendications

1. - Dispositif (100) d'aspiration des gaz d'échappement pour véhicules automobiles (9), comportant un tuyau d'aspiration (1) dont une extrémité (2) communique avec un dispositif d'aspiration (3) et dont l'autre extrémité (7) forme une ouverture d'aspiration (8) servant à aspirer les gaz d'échappement rejetés par un organe d'échappement d'un véhicule automobile (9),
l'ouverture d'aspiration (8) comportant un prolongement (13),
et le tuyau d'aspiration (1) étant muni d'un dispositif de stabilisation (16) qui maintient le tuyau d'aspiration (1) dans une position de repos ou dans une position d'aspiration dans laquelle le prolongement (13) est en contact avec le véhicule automobile (9),
et le dispositif de stabilisation (16) étant constitué de manière à presser le prolongement (13) contre le véhicule (9) dans la position d'aspiration, le dispositif de stabilisation (16) comportant une tringlerie de guidage (15) qui prédéfinit l'orientation du tuyau d'aspiration (1) et la position de l'ouverture d'aspiration (8) et
la tringlerie de guidage (15) comportant au moins une articulation (17) au moyen de laquelle le tuyau d'aspiration (1) est guidé dans un coude (18) de telle sorte que l'angle (α, α') entre les deux zones (1', 1") du tuyau d'aspiration qui encadrent le coude peut être modifié, et dans lequel
le dispositif de stabilisation (16) comprend un dispositif de tirage (21) servant à faire en sorte que le prolongement soit pressé contre le véhicule dans la position d'aspiration.

2. - Dispositif d'aspiration des gaz d'échappement pour véhicules automobiles selon la revendication 1, **caractérisé par le fait que** l'ouverture d'aspiration (8) est formée par un entonnoir d'aspiration (10) contre la paroi inférieure duquel le prolongement (13) est disposé.

3. - Dispositif d'aspiration des gaz d'échappement selon l'une des revendications 1 et 2, **caractérisé par le fait que** l'ouverture d'aspiration présente une section d'entrée à peu près rectangulaire.

4. - Dispositif d'aspiration des gaz d'échappement selon l'une des revendications 1 à 3, **caractérisé par le fait que** le côté supérieur du prolongement (13) est équipé d'un moyen d'étanchéité flexible.

5. - Dispositif d'aspiration des gaz d'échappement selon l'une des revendications 1 à 4, **caractérisé par le fait que** les bords de l'ouverture d'aspiration qui sont dirigés vers le véhicule automobile (9) sont équipés d'un moyen d'étanchéité flexible.

6. - Dispositif d'aspiration des gaz d'échappement selon l'une des revendications 4 ou 5, **caractérisé par le fait que** les moyens d'étanchéité flexibles comprennent des baguettes d'étanchéité (14) du type brosse.

7. - Dispositif d'aspiration des gaz d'échappement selon l'une des revendications 2 à 6, **caractérisé par le fait que** l'entonnoir d'aspiration et/ou les moyens d'étanchéité sont constitués de telle sorte que le dispositif d'aspiration des gaz d'échappement aspire de préférence environ 20 % en volume d'air secondaire.

8. - Dispositif d'aspiration des gaz d'échappement selon l'une des revendications 1 à 7, **caractérisé par le fait que** la tringlerie de guidage (15) est disposée dans les limites des régions (1', 1") du tuyau d'aspiration.

9. - Dispositif d'aspiration des gaz d'échappement selon l'une des revendications 1 à 8, **caractérisé par le fait que** le dispositif de tirage (21) est agencé de manière à agir entre les deux zones (1' 1'') du tuyau d'aspiration qui encadrent le coude (18).

10. - Dispositif d'aspiration des gaz d'échappement selon l'une des revendications 1 à 9, **caractérisé par le fait que** le dispositif de tirage (21) comprend une corde (23) et un tambour d'enroulement (22) pour la corde (23) qui est entraîné par une force de ressort.

11. - Dispositif d'aspiration des gaz d'échappement selon l'une des revendications 1 à 10, **caractérisé par le fait que** le dispositif d'aspiration (3) comprend un adaptateur (6) au moyen duquel l'extrémité (2) du tuyau d'aspiration (1) qui communique avec le dispositif d'aspiration (3) peut être raccordée à un chariot d'aspiration (5) qui est agencé mobile en translation le long d'un canal à fente d'aspiration (4).

12. - Dispositif d'aspiration des gaz d'échappement selon la revendication 11, **caractérisé par le fait que** l'adaptateur (6) comprend une articulation tournante.

13. - Dispositif d'aspiration des gaz d'échappement selon l'une des revendications 1 à 12, **caractérisé par le fait que** le dispositif de stabilisation (16) comprend une partie de tringlerie (15''') qui conduit à une zone de tuyau (1''') qui est la plus rapprochée de l'ouverture d'aspiration (8).

14. - Dispositif d'aspiration des gaz d'échappement selon la revendication 13, **caractérisé par le fait que** la partie de tringlerie (15''') est articulée par l'intermédiaire de l'articulation (26) à l'extrémité libre de la partie de tringlerie (15'') qui guide la zone (1'') du tuyau d'aspiration.

15. - Dispositif d'aspiration des gaz d'échappement selon l'une des revendications 1 à 14, **caractérisé par le fait que** le prolongement (13) est monté de façon à pouvoir pivoter autour de l'axe médian longitudinal du tuyau d'aspiration (1) des gaz d'échappement.

16. - Dispositif d'aspiration des gaz d'échappement selon l'une des revendications 1 à 15, **caractérisé par le fait que** le prolongement (13) présente une saillie (27) dirigée vers le haut dans la position d'aspiration.

17. - Dispositif d'aspiration des gaz d'échappement selon la revendication 16, **caractérisé par le fait que** la saillie (27) comprend une surface de contact (28) qui est du type brosse.

18. - Dispositif d'aspiration des gaz d'échappement selon la revendication 17, **caractérisé par le fait que** la surface de contact (28) du type brosse comprend des soies (29, 29') qui ne sont pas orientées parallèlement entre elles.
